# EUROPÄISCHE PATENTSCHRIFT

(11) **EP 1 337 344 B1**
(45) Veröffentlichungstag und Bekanntmachung des Hinweises auf die Patenterteilung: **28.12.2005**
(21) Anmeldenummer: 01996435.2
(22) Anmeldetag: 09.10.2001
(51) Int. Cl.: B04B 1/20, B04B 11/06

(54) **VOLLMANTEL-SCHNECKENZENTRIFUGE MIT VERTEILER**
SOLID BOWL SCREW CENTRIFUGE COMPRISING A DISTRIBUTOR
ESSOREUSE A VIS SANS FIN, A BOL PLEIN, MUNIE D'UN DISTRIBUTEUR

(30) Priorität: 14.11.2000 DE 10065893; 28.04.2001 DE 10120995
(43) Veröffentlichungstag der Anmeldung: 27.08.2003
(73) Patentinhaber: Westfalia Separator AG, 59302 Oelde (DE)
(72) Erfinder: HERMELER, Jürgen, 45721 Haltern (DE); BRÜNING, Paul, 59302 Oelde (DE); HORSTKÖTTER, Ludger, 59320 Ennigerloh (DE)
(74) Vertreter: Dantz, Jan Henning
(86) Internationale Anmeldenummer: PCT/EP2001/011663
(87) Internationale Veröffentlichungsnummer: WO 2002/040175

(56) Entgegenhaltungen:
- DE-B- 1 272 231
- DE-B- 1 293 089

## Beschreibung

Die Erfindung betrifft eine Vollmantel-Schneckenzentrifuge nach dem Oberbegriff des Anspruchs 1.

Eingattungsgemäßer Stand der Technik ist aus der DE 1 272 231 bekannt. Die Vorsprünge dienen zum Zermahlen der Feststoffe.

Bei Vollmantel-Schneckenzentrifugen soll das Schleudergut auf die Umfangsgeschwindigkeit der Schnecke am Durchmesser des Flüssigkeitsspiegels (-oberfläche) im Schneckenkanal beschleunigt werden. Dabei soll die Relativgeschwindigkeit beim Eintritt in den Schleuderraum (Flüssigkeitsoberfläche) möglichst gering sein.

Im Verteiler entsteht durch die Beschleunigung auf die Umfangsgeschwindigkeit der Schnecke am Flüssigkeitsspiegeldurchmesser an den Mitnehmerwänden (des Verteilers) eine Oberflächenströmung, deren Geschwindigkeit mit dem Radius stark zunimmt, und zwar bis auf einen Wert, der annähernd gleich der Umfangsgeschwindigkeit der Schnecke am Flüssigkeitsspiegel-Durchmesser ist.

Aus der US 5,403,486 ist.es bekannt, den Bereich der Schleudergutzufuhr - also im weitesten Sinne den Verteiler - einer Vollmazitel-Schneckenzentrifuge mit einer größeren Anzahl von Auslaßöffnungen zu versehen, welche in verschiedenen Winkeln zueinander ausgerichtet sind. Diese Lösung ist jedoch relativ kostenaufwendig, zudem wird keine Absenkung der Relativgeschwindigkeit erreicht.

Aus der DE 1 293 089 ist es ferner bekannt, düsenartige Verteileröffnungen in den Schleuderraum mit einer Prallplatte abzudecken, welche das Schleudergut umlenkt, um Strömungen zu reduzieren. Diese Maßnahme reicht für eine wirksames Reduzieren von Verwirbelungen jedoch nicht aus.

Es ist daher die Aufgabe der Erfindung, die gattungsgemäße Vollmantel-Schneckenzentrifuge derart weiterzubilden, daß, die Relativgeschwindigkeit des Schleudergutes beim Bintritt in die Flüssigkeitsoberfläche auf konstruktiv einfache Weise verringert wird.

Die Erfindung löst diese Aufgabe durch die Gegenstände der Ansprüche 1 und 19.

Vorteilhafte Ausgestaltungen sind in den Unteransprüchen angegeben.

Danach ist mindestens eine Wandung des Verteilers mit einer Oberflächenstruktur aus wenigstens zwei oder mehr radial zueinander versetzten Reihen von Vorsprüngen versehen, wobei die Vorsprünge der Reihen derart zueinander axial versetzt sind, daß im wesentlichen keine radialen freien Strömungskanäle an der Wandung ausgebildet sind.

Damit ist mindestens eine Wandung des Verteilers derart mit einer Oberflächenstruktur aus Vorsprüngen versehen, daß der wesentliche Teil dea den Verteiler durchfließenden Schleudergutes an dieser mindestens einen Wandung auf der im wesentlichen radialen und/oder sich im wesentlichen in Richtung der Fliehkraft erstreckenden Strecke vom Zulaufrohr in den Schleuderraum zumindest einen der Vorsprünge umfließen muß.

Es wird wirkungsvoll und dennoch auf einfache und relativ preiswerte Weise sichergestellt, daß zumindest der wesentliche Teil, vorzugsweise aber das gesamte Schleudergut nicht mehr auf direktem radialem Weg aus dem Zulaufrohr in den Schleuderraum fließen kann. Unter "radial" ist hier die Richtung an der Verteilerwandung zu verstehen, in welcher das Schleudergut bei Drehen des Verteilers durch die Zentrifugalkraft im wesentlichen in den Schleuderraum fließen will, d.h. der Begriff "radial" kann auch eine axiale Bewegungskomponente und/oder eine Umfangskomponente umfassen. Wichtig ist, daß zumindest der wesentliche Teil des Schleudergutes nicht direkt "in Richtung der Fliehkraft" in den Schleuderraum fließt.

Zwar ist es aus der DE PS 1 272 231 bereits bekannt, an der Verteilerwandung einige mahlende (zerschlagende) Körper auszubilden. Zwischen diesen Körpern bestehen jedoch noch direkte Wege radial in den Schleuderraum, so daß die Flüssigkeit im wesentlichen nicht gebremst sondern mit unverändert hoher radialer Geschwindigkeit in den Schleuderraum eintritt. Die Möglichkeit eines Nutzens von Vorsprüngen zur Verringerung der Relativgeschwindigkeit des Schleudergutes beim Eintritt in die Flüssigkeitsoberfläche auf konstruktiv einfache Weise wurde hier nicht erkannt.

Nach einer konstruktiv besonders einfachen und dennoch besonders wirkungsvollen Variante sind die Vorsprünge als im Querschnitt kreisförmige, rautenförmige oder sonstige n-eckige Noppen ausgebildet.

Bei weiteren Varianten weisen die Vorsprünge dagegen eine Meanderform auf. Hierbei sowie auch nach weiteren Ausführungen ist es vorteilhaft, wenn die Vorsprünge als Bleche ausgebildet sind.

Nach einer weiteren, auch unabhängig zu betrachtenden Variante ist mindestens eine Wandung des Verteilers mit einer sich in Umfangsrichtung erstreckenden, treppenartigen Oberflächenstruktur versehen, die ebenfalls eine Bremsung, u.a. durch Verwirbelungen, bewirkt.

Nachfolgend werden Ausführungsbeispiele anhand der Zeichnung näher beschrieben. Es zeigt:
- Fig. 1: eine Schnittdarstellung einer Vollmantel-Schneckenzentrifuge;
- Fig. 2: den Einlaufbereich eines Verteilers in einen Schleuderraum einer Vollmantel-Schneckenzentrifuge;
- Fig. 3: eine schematische Darstellung eines Schnittes durch die Trommel der Fig. 1;
- Fig. 4a-e: verschiedene zylindrische Noppenanordnungen;
- Fig. 5-11: verschiedene Strukturen von Vorsprüngen an Wandungen von Verteilern;
- Fig. 12: ein Diagramm zur Veranschaulichung der Geschwindigkeiten des Schleudergutes.

Fig. 1 zeigt eine Vollmantel-Schneckenzentrifuge mit einer Schnecke 1, die einen Schneckenkörper 3 sowie hier ein den Schneckenkörper 3 wendelartig umgebendes Schneckenblatt 5 aufweist. Zwischen den Schneckengängen x, x+1, ... ist eine Schneckenkanal 7 zum Fördern/Transport eines zu verarbeitenden Schleudergutes ausgebildet.

Der Schneckenkörper 3 weist in seinem in Fig. 1 hinteren Bereich einen zylindrischen Abschnitt 9 und in seinem in Fig. 1 sich daran anschließenden vorderen Bereich einen sich stufenweise (alternativ: konisch) verjüngenden Abschnitt 11 auf.

Schleudergut S wird durch das zentral angeordnete Einlaufrohr 13 in einen Verteiler 15 und von dort durch radiale Öffnungen 17 im Verteiler 15 in den Schleuderraum 19 mit der Schnecke 1 und der die Schnecke 1 umgebenden Trommel 21 geleitet.

Beim Durchtreten des Verteilers 15 und beim Eintritt in den Schleuderraum 19 wird das Schleudergut S beschleunigt. Durch die Einwirkung der Zentrifugalkraft setzen sich die Feststoffteilchen in kürzester Zeit an der Trommelwand ab.

Die Schnecke 1 rotiert mit einer etwas kleineren oder größeren Geschwindigkeit als die Trommel 21 und fördert den ausgeschleuderten Feststoff F zum verjüngten Abschnitt 11 hin aus der Trommel 21 zum Feststoffaustrag 23.

Die Flüssigkeit L strömt dagegen zum größeren Trommeldurchmesser am hinteren Ende der Trommel 21 und wird dort abgeleitet (Überlauf 25).

Nachfolgend soll die konstruktive Ausgestaltung der Schleudergutzufuhr vom Zulaufrohr 13 in den Schleuderraum 19 - also insbesondere der Aufbau des Verteilers 15 - näher betrachtet werden.

Hierzu sei zunächst auf Fig. 2 verwiesen.

Fig. 2 zeigt wiederum das Zulaufrohr 13, welches in den Verteiler 15 ragt, der hier einen im wesentlichen rechteckigen Querschnitt aufweist (senkrecht zur Bildebene der Fig. 2) bzw. im wesentlichen als Rechteckrohr ausgebildet ist. Alternative Ausbildungen sind selbstverständlich denkbar, so eine Ausbildung des Verteilers als Rohrkonstruktion aus zwei sich kreuzenden Rechteckrohren oder als Rohre, welche nicht senkrecht zur Trommelachse sondern beliebig winklig zu dieser ausgerichtet sind. Ferner sind auch von einem Rechteckquerschnitt abweichende Querschnittsgeometrien realisierbar.

Das in den Verteiler 15 eintretende Schleudergut S bewegt sich im Moment des Austritts aus dem Zulaufrohr 13 mit der axialen Strömungsgeschwindigkeit im Zulaufrohr 13. Beim Eintritt in den Verteiler 15 wird es sodann vom Verteiler 15 mitgenommen. Das Schleudergut S dreht sich also mit dem Verteiler 15 mit und bewegt sich dabei infolge der Zentrifugalkraft im Verteiler 15 im wesentlichen radial nach außen.

Im Bereich der Öffnungen 17 am äußeren radialen Rand des Verteilers 15 hat das Schleudergut die Absolutgeschwindigkeit x (s. Fig. 3), mit der es den Verteiler 15 verläßt (siehe auch Fig. 3). Der Geschwindigkeitsvektor x besitzt sowohl eine Komponente u in Umfangsrichtung der Trommel 21 als auch eine Komponente v - Relativgeschwindigkeit genannt. Die Relativgeschwindigkeit v kann sowohl eine Komponente in radialer Richtung als auch noch weitere Komponenten in anderen Richtungen enthalten (z.B. axial).

Bei vielen zu schleudernden Produkten sollte die Relativgeschwindigkeitskomponente v beim Eintritt des Schleudergutes in den Schleuderraum 19 so klein wie möglich sein, beispielsweise bei Produkten, welche relativ stark zur Schaumbildung neigen oder empfindliche Strukturen aufweisen, die eben nicht wie beim Stand der Technik zerstört oder beschädigt werden dürfen (z.B. Flockungsmittel, die nicht zerstört werden sollen). Das Schleudergut S sollte also im Idealfall lediglich mit der Umfangsdrehgeschwindigkeit des Schneckenkörpers 3 und ohne Relativgeschwindigkeit v (siehe auch Fig. 12) in den Schleuderraum eintreten.

Um die Relativgeschwindigkeit v zu reduzieren bzw. um insbesondere eine zu große Beschleunigung in radialer Richtung zu verhindern, ist vorgesehen, zumindest die Wandungen 15a,d des Verteilers, welche in den einander gegenüberliegenden Enden des Verteilers 15 das Schleudergut im wesentlichen bei der Drehung des Verteilers 15 mitnehmen - oder zusätzlich die hierzu senkrechten Seitenwandungen 15b (oder alternativ auch alle Wandungen) des Verteilers mit einer Oberflächenstruktur zu versehen, welche insbesondere aus direkt auf der Wandung 15a,d ausgebildeten oder aus auf mindestens einem separaten, an der Wandung anbringbaren Blech 29 ausgebildeten Vorsprüngen 27 bestehen kann. Auch eine Mehrschichtanordnung aus mehreren übereinander liegenden Blechen 29 mit Vorsprüngen 27 ist realisierbar (Fig. 3).

Die Vorsprünge 27 werden derart an der wenigstens einen Wandung 15a des Verteilers 15 verteilt, daß zumindest der überwiegende Teil des in den Verteiler 15 eintretenden Schleudergutes S auf dem radialen Weg nach außen wenigstens einen, vorzugsweise aber mehrere - der Vorsprünge 27 umfließen muß.

Die wenigstens eine Wandung 15a ist zum Gewährleisten eines ausreichenden "Bremseffektes" zudem vorzugsweise im wesentlichen derart mit den Vorsprüngen 27 versehen, daß im wesentlichen keine radialen (oder senkrecht nach außen weisenden) freien Strömungswege 33 für das Schleudergut verbleiben.

Vorzugsweise sind auf einer Fläche von 30 bis 70% der wenigstens einen Wandung 15a des Verteilers 15 die Vorsprünge 27 verteilt.

Vorzugsweise sind die Vorsprünge 27 ferner zumindest im radial äußeren Bereich der Verteilerwandung 15a,d ausgebildet. Dies hat folgenden Vorteil.

Da sich die Zentrifugalkraft proportional zum Quadrat der Winkelgeschwindigkeit und proportional zum Radius r verhält (F_{z} = mω²r), wird unmittelbar deutlich, daß die Beschleunigung des Schleudergutes im äußeren radialen Bereich des Verteilers 15 größer ist als im inneren Bereich, so daß im äußeren radialen Bereich des Verteilers 15a die Bremswirkung der Vorsprünge 27 dieser Beschleunigung besonders vorteilhaft entgegen wirkt. Aus diesem Grund sind die Vorsprünge 27 vorzugsweise auch bis zum äußeren radialen Rand des Verteilers 15 bzw. bis zur Austragsöffnung 17 an der Wandung 15a des Verteilers 27 ausgebildet. Der radial innen liegende Teil des Verteilers (z.B. die inneren 30 oder 50% der Wandungsfläche der Wandung 15a) kann dagegen glatt, d.h. vorsprungsfrei ausgebildet sein, ohne daß die "Bremswirkung" wesentlich gemindert wird.

Da die Zentrifugalbeschleunigung mit zunehmendem Radius ebenfalls größer wird, hat sich auch eine Variante der Erfindung als besonders vorteilhaft erwiesen, bei welcher wenigstens eine oder mehrere Wandung(en) 15a, d des Verteilers oder das auf die Wandung 15a aufgesetzte Blech 29 mit den Vorsprüngen 27 radial über den Rand der Öffnung 17 in den Schleuderraum hineinragt.

Nach Fig. 2 sind die Vorsprünge 27 als zylindrische Noppen 27a,b - vorzugsweise unterschiedlichen Durchmessers - ausgebildet, welche in Bohrungen 31 der Wandung 15a befestigt, z.B. verschweißt sind.

Alternative Geometrien sind denkbar, so Dreieckquerschnitte, Rechteckquerschnitte, Rauten usw.

Die Vorsprünge 27 können sich ferner von der Wandung 15a weg verbreitern oder auch verjüngen. Auch kugelartige Formen sind denkbar.

Die Erstreckung der Vorsprünge 27 senkrecht zur Verteilerwandung 15a ist derart gewählt, daß bei der jeweils bevorzugten Anwendung (z.B. Fruchtsaftgewinnung usw.) und bei maximalen Durchsatz an Schleudergut die Vorsprünge 27 wenigstens so hoch sind wie der Flüssigkeitsspiegel an der Wandung 15a. Vorzugsweise sind die Vorsprünge in etwa doppelt so hoch wie der durchschnittliche Flüssigkeitsspiegel.

Die Vorsprünge können alternativ auch als Stangen ausgebildet sein, welche den Verteiler 15 von der Wandung 15a bis zur gegenüberliegenden Wandung 15d durchsetzen.

Die Noppen 27 können auch als Ausprägungen ausgebildet werden oder in anderer Weise direkt einstückig mit der Wandung 15a,d oder dem Blech 29 ausgebildet sein. Dieses einstückige Ausbilden kann weiter im Gießverfahren erfolgen oder durch Ausfräsen der Noppenstruktur aus einer entsprechend dicken Wandungsplatte.

Nach Fig. 2 ist ein innerer radialer Bereich der Wandung 15a vorsprungs- bzw. noppenfrei ausgebildet. An diesen inneren radialen Bereich schließt sich ein mittlerer radialer Bereich mit vier parallel zur Trommelachse A ausgerichteten Reihen aus Noppen 27a an, die jeweils einen ersten Durchmesser a aufweisen. An den mittleren Bereich schließt sich wiederum ein äußerer Bereich mit drei Reihen aus Noppen 27b an, die einen im Vergleich zum Durchmesser a kleineren Durchmesser b aufweisen und auch dichter aneinander liegen, so daß die zwischen den Noppen 27b verlaufenden, schräg zur Trommelachse A ausgerichteten Strömungskanäle 33b schmaler sind als die zwischen den breiteren Noppen 27a verbleibenden Strömungskanäle 33a.

Die Noppen 27a,b sind jeweils in Reihen angeordnet, welche parallel zur Trommelachse A ausgerichtet sind. Dabei sind die Reihen derart zueinander um den halben Abstand zweier benachbarter Noppen 27a,b axial versetzt angeordnet, daß dem Schleudergut S ein direktes Durchströmen in radialer Richtung verwehrt ist. Der axiale Abstand d der Noppen 27a, b zueinander ist hier etwas größer als der Durchmesser der Noppen 27a, b. Der Abstand der Mittelpunkte der Noppen in radialer Richtung entspricht in etwa ihrem Durchmesser a,b.

Die Noppen 27 weisen nach Fig. 2 einen radial nach außen stufenweise kleiner werdenden Durchmesser auf. Die Durchströmkanäle 33 werden dabei ebenfalls kleiner bzw. schmaler. Diese Ausbildung bewirkt eine zunehmende Bremsung des Schleudergutes radial von innen nach außen hin, d.h., sie wirkt der zunehmenden Beschleunigung durch die größer werdende Zentrifugalkraft entgegen. Dabei wird der zurückzulegende Weg für das Schleudergut S um die Noppen 27a,b länger.

Fig. 4 bis 10 zeigen weitere Varianten von Noppenstrukturen.

Nach Fig. 4a sind die Reihen der Noppen 27a jeweils um den Durchmesser der Noppen zueinander versetzt angeordnet, wobei der Abstand der Mittelpunkte bzw. Mittelachsen der zylindrischen Noppen 27a in jeder Reihe jeweils dem Durchmesser d der Noppen 27a entspricht.

Von Fig. 4a bis Fig. 4d wird jeweils der axiale Versatz der Noppenreihen relativ zueinander verringert. In einer Richtung schräg zur Trommelachse A ergeben sich dabei schräg nach außen weisende, schmaler werdende Durchströmkanäle 33. Auch diese lassen sich ganz vermeiden, wenn der Durchmesser der Noppen 27a,b wie in Fig. 2 oder der Versatz der Noppenreihen von Reihe zu Reihe variiert oder noch weiter verringert wird (siehe Fig. 4e). Durch eine geeignete Gestaltung der Noppenreihen lassen sich verschiedenste Durchströmeigenschaften erzielen.

Denkbar ist es die Noppen mittels Topffräsern herzustellen. Für die Noppen sind verschiedenste Werkstoffe wie Stahl, Guß oder sogar Kunststoffe denkbar. Kunststoff hat den Vorteil, daß die Noppen leicht biegsame bzw. beweglich sind, was die Bremswirkung erhöhen kann.

Fig. 4e zeigt eine Variante, bei welcher die Noppen einer Reihe einen so geringen Abstand voneinander aufweisen, daß bei einem axialen Versatz der Noppenreihen um den halben Abstand zweier benachbarter Noppen keine senkrecht zur Mittelachse A der Zentrifuge verlaufenden linearen Durchströmkanäle 33 verbleiben.

Nach Fig. 5 sind die Vorsprünge rautenförmig ausgebildet. Die Verbindungslinien der Spitzen der Rauten 227 liegen senkrecht und parallel zur Mittelachse A der Zentrifuge. Die Spitzen der Rauten 227 zeigen ferner in den verschiedenen Rautenreihen zueinander, wobei zwischen den Rauten 227 Durchströmkanäle 33 in schräger bzw. geneigter Richtung zur Mittelachse verbleiben. Die Durchströmkanäle 33 bzw. Rauten 227 lassen sich z.B. durch einen Fräsvorgang herstellen.

Fig. 6a zeigt eine Variante der Erfindung, bei welcher anstelle von Noppenreihen mindestens zwei Reihen von Blechstreifen 127 auf de Wandung 15a des Verteilers befestigt sind.

Diese Blechstreifen 127 sind jeweils winklig zur Mittelachse A der Zentrifuge ausgerichtet und stehen so dicht aneinander in zueinander entgegengesetzt winkelversetzten Reihen, daß wiederum keine Durchströmkanäle in radialer Richtung an der Verteilerwandung verbleiben sondern eine starke Umlenkung und Abbremsung erfolgt. Der Winkel beträgt hier ca. 30°. Je kleiner der Winkel zur Mittelachse ist, desto höher muß die Geschwindigkeit sein, damit sich keine Ablagerungen am Blechstreifen bilden. Der Winkel könnte sich auch nach außen hin verringern, ggf. bis zum Wert 0.

Die Blechstreifen 127 könnten auch nicht senkrecht auf dem Schneckenkörper stehen sondern beliebig winklig (siehe Fig. 6b) und/oder L- oder U oder T-förmig ausgebildet und/oder angeordnet sein (siehe beispielhaft Fig. 6c und 6d). An Stellen mit hoher Geschwindigkeit sollte der Winkel zur Mittelachse größer sein als an Stellen mit niedrigerer Geschwindigkeit.

Eine Variante zeigt Fig. 7. Ein erstes sehr flaches Blech 127 führt zur starken Abbremsung in eine Labyrinthanordnung 128 aus weiteren, gebogenen Blechen 127, die so ausgelegt ist, daß wiederum kein radiales Durchströmen möglich ist.

Nach Fig. 8 weisen die Vorsprünge eine Art Meanderform auf. Die zick-zackartigen Meander 327 greifen derart ineinander, daß wiederum keine Durchströmkanäle radial nach außen im Verteiler 15 verbleiben.

Nach Fig. 9 bis 11 ist eine Art treppenartige Oberflächenstruktur (Stufenkonstruktion 427) im Verteiler 15 bzw. an den Wandungen 15a des Verteilerschachtes realisiert worden. Sowohl bei Fig. 9 als auch bei Fig. 10 muß der Flüssigkeitsstrom über "Stufen" in Umfangsrichtung fließen. Optimal ist die Wirkung hier wiederum, wenn sich die Stufenkonstruktion bis in den Flüssigkeitsspiegel erstreckt.

Nach Fig. 9 ist die Stufenkontur aus mehreren Blechen 428 gefertigt, alternativ kann die Kontur auch aus einem Werkstück geformt (z.B. gefräst) sein.

Die Bleche 428 haben einen winkligen Querschnitt, d.h. sie bestehen jeweils aus einem im wesentlichen parallel zur Verteilerwandung verlaufenden Abschnitt 428a und einem hierzu winkligen Abschnitt 428b, der hier beispielhaft eine Neigung von ca. 30° zur Senkrechten auf der Verteilerwandung aufweist.

Der im wesentlichen parallel zur Verteilerwandung verlaufenden Abschnitt 428a des ersten Bleches 428 ist direkt auf die Verteilerwandung aufgesetzt. Die parallel zur Verteilerwandung 428a verlaufenden Abschnitte der folgenden Bleche 428 sind jeweils an den Rückseiten der winkligen Abschnitte 428b der vorhergehenden Bleche angebracht, so daß zwischen den aufeinanderfolgenden Blechen 428 eine Art Verwirbelungsraum entsteht.

Diese Anordnung hat folgende Vorteile.

Trifft der Flüssigkeitsstrahl von einer Stufe bzw. einem Blech 428 auf die nächste Stufe bzw. das nächste Blech 428, wird er (in Fig. 9 nach links und rechts) in Strömungsrichtung und entgegen dieser in verschiedene Richtungen gelenkt und verwirbelt, was wiederum eine Bremswirkung hervorruft.

Da die Bleche 428 zueinander versetzt sind, bewegt sich der Flüssigkeitsstrahl etwas entgegen der Drehrichtung (In Fig. 9 und 10 nach rechts, Pfeil P3) entlang der gestrichelten Linie.

Beim Auftreffen erfolgt ein Aufteilen der Flüssigkeit in Drehrichtung und entgegen der Drehrichtung (Pfeile P1, P2). Diese Aufteilung und die Verwirbelung des Strahles sorgt für eine besonders vorteilhafte Bremswirkung. Die Bremswirkung setzt sich hier quasi aus der Wirkung der schrägen Abschnitte der Bleche 428 und dem Schatteneffekt der Verwirbelungen zusammen (Pfeil P2).

Fig. 10 unterscheidet sich von Fig. 9 nicht nur dadurch, daß die Stufenkonstruktion 427 einstückig aus einem Guß- oder Frästeil realisiert wurde, sondern daß die Stufenkonstruktion derart ausgelegt ist, daß der im wesentlichen parallel zur Verteilerwandung verlaufenden Abschnitt 429a der Stufen 429 jeweils an die Enden der winkligen Abschnitte 429b der vorhergehenden Stufe anschließt, so daß zwischen den aufeinanderfolgenden stufen kein Verwirbelungsraum entsteht.

Eine Alternative zu Fig. 9 und 10 zeigt Fig. 11. In dieser Fig. wird eine Art "Wasserfall-Bremszulauf" realisiert. Auch hier wird eine Art Stufenkontur 427 realisiert, allerdings werden die einzelnen Stufen 430 hier wiederum durch im wesentlichen parallel zur Trommelachse verlaufende Reihen von Vorsprüngen 431 ausgebildet bzw. in eine Platte werden Nutenreihen 432 eingefräst. Die Nutenreihen 432 weisen wiederum einen einen winkligen Querschnitt auf, d.h. sie bestehen jeweils aus einem im wesentlichen parallel zur Verteilerwandung verlaufenden Abschnitt 432a und einem hierzu winkligen Abschnitt 432b, der hier beispielhaft eine Neigung von ca. 30° zur Senkrechten auf der Verteilerwandung aufweist. Die jeweils im wesentlichen parallel zur Verteilerwandung verlaufenden Abschnitte 432a der Nutenreihen fluchten im wesentlichen miteinander, d.h., sie liegen in einer Ebene, was die Herstellung gegenüber der Variante der Fig. 10 verbilligt (weniger Abfall beim Fräsen bzw. weniger Gußmaterial erforderlich). Vorteilhaft ist es bei dem hier gezeigten Beispiel, das der schräge Abschnitt 432b einen Winkel von ca. 30° zur Senkrechten auf der Verteilerwandung aufweist und daß das Auftreffen des Flüssigkeitsstrahles auf die nächste Stufe ebenfalls unter einem Winkel von z.B. 30° erfolgt.

### Bezugszeichenliste

- Schnecke: 1
- Schneckenkörper: 3
- Schneckenblatt: 5
- Schneckenkanal: 7
- zylindrischer Abschnitt: 9
- verjüngender Abschnitt: 11
- Einlaufrohr: 13
- Verteiler: 15
- Wandungen: 15a-d
- Austragsöffnungen: 17
- Schleuderraum: 19
- Trommel: 21
- Feststoffaustrag: 23
- Überlauf: 25
- Vorsprünge: 27
- Noppen: 27a,b
- Blech: 29
- Bohrungen: 31
- Durchströmkanäle: 33
- Blechstreifen: 127
- Labyrinthanordnung: 128
- Rauten: 227
- Meander: 327
- Stufenkonstruktion: 427
- Bleche: 428
- Abschnitte: 428a, b
- Stufen: 429
- Stufen: 430
- Vorsprünge: 431
- Nutenreihen: 432
- Abschnitte: 432a, b

- Trommelachse: A
- Schleudergut: S
- Durchmesser: Noppen: a, b,
- Abstand: Noppen axial: d
- Schneckengänge: x, x+1, ...
- Schleudergut: S
- Feststoff: F
- Flüssigkeit: L
- Radius: r
- Neigungswinkel: α, α1
- Pfeile: P1-P3

## Patentansprüche

1. Vollmantel-Schneckenzentrifuge, die folgendes aufweist:
a) eine rotierende Trommel (21), die einen Schleuderraum (19) mit einer sich ebenfalls drehenden Schnecke (1) umschließt,
b) einen vorzugsweise als Rohr ausgebildeten Verteiler (15) zum Einleiten von Schleudergut (S) in den Schleuderraum (19), der winklig, insbesondere senkrecht, zur Mittelachse (A) der Schnecke (1) ausgerichtet ist, wobei das Schleudergut durch ein sich axial erstreckendes Zulaufrohr (13) in den Verteiler (15) geleitet wird,
c) wobei mindestens eine Wandung (15a) des Verteilers mit einer Oberflächenstruktur aus Vorsprüngen (27) versehen ist,
**dadurch gekennzeichnet, dass**
d) mindestens eine Wandung (15a) des Verteilers mit mindestens zwei oder mehr radial zueinander versetzten Reihen der Vorsprünge (27) versehen ist, wobei die Vorsprünge (27) der Reihen derart zueinander axial versetzt sind, daß im wesentlichen keine radialen und/oder sich im wesentlichen in Richtung der Fliehkraft erstreckenden Strömungskanäle an der Wandung (15a) ausgebildet sind.

2. Vollmantel-Schneckenzentrifuge nach Anspruch 1, **dadurch gekennzeichnet, daß** die Vorsprünge als im Querschnitt kreisförmige, rautenförmige oder sonstige n-eckige Noppen (27) ausgebildet sind.

3. Vollmantel-Schneckenzentrifuge nach Anspruch 1, **dadurch gekennzeichnet, daß** die Vorsprünge (227) eine Meanderform aufweisen.

4. Vollmantel-Schneckenzentrifuge nach Anspruch 1, **dadurch gekennzeichnet, daß** die Vorsprünge (127) als Blechstreifen ausgebildet sind und/oder durch Schweißen, Fräsen oder dergleichen hergestellt sind.

5. Vollmantel-Schneckenzentrifuge nach Anspruch 4, **dadurch gekennzeichnet, daß** die Blechstreifen (127) jeweils winklig - vorzugsweise 30° - zur Mittelachse A der Zentrifuge ausgerichtet sind und derart dicht aneinandergereiht sind, insbesondere in zueinander winkelversetzten Reihen, daß keine Durchströmkanäle in radialer Richtung an der Verteilerwandung verbleiben.

6. Vollmantel-Schneckenzentrifuge nach Anspruch 5, **dadurch gekennzeichnet, daß** die Winkel (α) vorzugsweise zwischen den Blechstreifen (127) und der Mittelachse A mit zunehmendem Radius des Verteilers (15) bzw. mit zunehmendem Abstand zur Trommelachse abnehmen.

7. Vollmantel-Schneckenzentrifuge nach einem der Ansprüche 4 bis 6, **dadurch gekennzeichnet, daß** die Blechstreifen (127) ein Labyrinth zum Schleuderraum ausbilden.

8. Vollmantel-Schneckenzentrifuge nach Anspruch 2, **dadurch gekennzeichnet, daß** die Noppen (27) eine sich von der Wandung des Verteilers (15) aus verjüngende oder verbreiternde oder kreis- oder kugelformartige oder im Durchmesser konstante Kontur aufweisen.

9. Vollmantel-Schneckenzentrifuge nach Anspruch 2 oder 8, **dadurch gekennzeichnet, daß** die Noppen (27) einstückig mit der Wandung (15a) oder dem Blech (29) ausgebildet sind.

10. Vollmantel-Schneckenzentrifuge nach Anspruch 9, **dadurch gekennzeichnet, daß** die Noppen (27) in Bohrungen des Bleches (29) oder der Wandung (15a) eingeschweißt sind.

11. Vollmantel-Schneckenzentrifuge nach einem der Ansprüche 2 oder 8 bis 10, **dadurch gekennzeichnet, daß** die Noppen (27) eine derartige Höhe im wesentlichen senkrecht zur Wandung (15a) aufweisen, daß bei maximalem Durchsatz an Schleudergut (S) der Flüssigkeitsspiegel an der Wandung (15a) niedriger ist als die Höhe der Noppen.

12. Vollmantel-Schneckenzentrifuge nach einem der vorstehenden Ansprüche 2 oder 8 bis 11, **dadurch gekennzeichnet, daß** der Durchmesser und/oder der Abstand der Noppen (27) radial nach außen abnimmt.

13. Vollmantel-Schneckenzentrifuge nach einem der vorstehenden Ansprüche 2 oder 8 bis 12, **dadurch gekennzeichnet, daß** der Durchmesser und/oder der Abstand der Noppen (27) radial nach außen konstant ist.

14. Vollmantel-Schneckenzentrifuge nach einem der vorstehenden Ansprüche, **dadurch gekennzeichnet, daß** sich die mit den Vorsprüngen versehene Wandung (15a) oder das Blech (29) an der Wandung mitsamt Vorsprüngen über die Umfangswandung des Schneckenkörpers in den Schleuderraum (19) hinein erstrecken.

15. Vollmantel-Schneckenzentrifuge nach einem der vorstehenden Ansprüche, **dadurch gekennzeichnet, daß** die Vorsprünge (27) zumindest im äußeren radialen Bereich des Verteilers (15) ausgebildet sind.

16. Vollmantel-Schneckenzentrifuge nach einem der vorstehenden Ansprüche, **dadurch gekennzeichnet, daß** die Oberflächenstruktur mit den Vorsprüngen (27) zumindest 40% der Fläche der Wandung (15a) bedeckt.

17. Vollmantel-Schneckenzentrifuge nach einem der vorstehenden Ansprüche, **dadurch gekennzeichnet, daß** im Verteiler (15) an der wenigstens einen Wandung (15a) mehrere übereinanderliegende Lagen von mit den Vorsprüngen versehenen Blechen angeordnet sind, so daß der den Verteiler durchströmende Schleudergutstrom in mehrere Teile unterteilt wird.

18. Vollmantel-Schneckenzentrifuge nach einem der vorstehenden Ansprüche, **dadurch gekennzeichnet, daß** die Vorsprünge (27) und/oder das die Vorsprünge aufnehmende Blech aus Stahl, Guß oder Kunststoff oder Gummi bestehen.

19. Vollmantel-Schneckenzentrifuge, die folgendes aufweist:
- eine rotierende Trommel (21), die einen Schleuderraum (19) mit einer sich ebenfalls drehenden Schnecke (1) umschließt,
- einen vorzugsweise als Rohr ausgebildeten Verteiler (15) zum Einleiten von Schleudergut (S) in den Schleuderraum (19), der winklig, insbesondere senkrecht, zur Mittelachse (A) der Schnecke (1) ausgerichtet ist,
- wobei das Schleudergut durch ein sich axial erstreckendes Zulaufrohr (13) in den Verteiler (15) geleitet wird, **dadurch gekennzeichnet, daß**
- mindestens eine Wandung (15a) des Verteilers mit einer sich in Umfangsrichtung erstreckenden, treppenartigen Oberflächenstruktur - Stufenkonstruktion (427) - versehen ist.

20. Vollmantel-Schneckenzentrifuge nach Anspruch 19, **dadurch gekennzeichnet, daß** die Stufenkonstruktion (427) aus mehreren in Umfangsrichtung auf/aneinander liegenden Blechen (428) besteht.

21. Vollmantel-Schneckenzentrifuge nach Anspruch 19, **dadurch gekennzeichnet, daß** die Stufenkonstruktion (427) aus einem einstückigen Metall- oder Kunststoffkörper besteht.

22. Vollmantel-Schneckenzentrifuge nach Anspruch 20, **dadurch gekennzeichnet, daß** die Bleche (428) einen winkligen Querschnitt aufweisen und jeweils aus einem im wesentlichen parallel zur Verteilerwandung verlaufenden Abschnitt (428a) und einem hierzu winkligen Abschnitt (428b) bestehen.

23. Vollmantel-Schneckenzentrifuge nach einem der vorstehenden Ansprüche 20 oder 22, **dadurch gekennzeichnet, daß** der im wesentlichen parallel zur Verteilerwandung verlaufenden Abschnitt (428a) des ersten Bleches (428) direkt auf die Verteilerwandung aufgesetzt ist und das die parallel zur Verteilerwandung (428a) verlaufenden Abschnitte der folgenden Bleche (428) jeweils an den Rückseiten der winkligen Abschnitte (428b) der vorhergehenden Bleche angebracht sind, so daß zwischen den aufeinanderfolgenden Blechen (428) ein Verwirbelungsraum entsteht.

24. Vollmantel-Schneckenzentrifuge nach einem der vorstehenden Ansprüche 19 - 23, **dadurch gekennzeichnet, daß** die Stufenkonstruktion derart ausgelegt ist, daß der im wesentlichen parallel zur Verteilerwandung verlaufenden Abschnitt (429a) jeder Stufe (429) sich jeweils an das Ende des winkligen Abschnittes (429b) der vorhergehenden Stufe anschließt.

25. Vollmantel-Schneckenzentrifuge nach einem der vorstehenden Ansprüche 19 - 24, **dadurch gekennzeichnet, daß** die einzelnen Stufen (430) durch im wesentlichen parallel zur Trommelachse verlaufende Nutenreihen (432) ausgebildet sind, welche vorzugsweise einen winkligen Querschnitt aufweisen.

26. Vollmantel-Schneckenzentrifuge nach einem der vorstehenden Ansprüche 19 bis 25, **dadurch gekennzeichnet, daß** die jeweils im wesentlichen parallel zur Verteilerwandung verlaufenden Abschnitte (432a) der Nutenreihen (432) im wesentlichen in einer Ebene liegen.

## Claims

1. Solid-bowl screw centrifuge, which includes:
a) a rotating drum (21), which surrounds a centrifuging space (19) with a screw (1) which likewise rotates,
b) a distributor (15) which is preferably designed as a tube, for introducing material (S) which is to be centrifuged into the centrifuging space (19), which distributor is oriented at an angle, in particular perpendicular, to the centre axis (A) of the screw (1), the material to be centrifuged being passed through an axially extending feed tube (13) into the distributor (15),
c) at least one wall (15a) of the distributor being provided with a surface structure made up of projections (27),
**characterized in that**
d) at least one wall (15a) of the distributor is provided with at least two or more rows of the projections (27) which are radially offset with respect to one another, the projections (27) of the rows being axially offset with respect to one another in such a manner that substantially no radial flow passages and/or flow passages extending substantially in the direction of the centrifugal force are formed at the wall (15a).

2. Solid-bowl screw centrifuge according to Claim 1, **characterized in that** the projections are designed as studs (27) which are circular, diamond shaped or in some other polygonal form in cross section.

3. Solid-bowl screw centrifuge according to Claim 1, **characterized in that** the projections (227) are meandering in form.

4. Solid-bowl screw centrifuge according to Claim 1, **characterized in that** the projections (127) are formed as sheet-metal strips and/or are produced by welding, milling or the like.

5. Solid-bowl screw centrifuge according to Claim 4, **characterized in that** the sheet-metal strips (127) are each oriented at an angle - preferably 30° - to the centre axis A of the centrifuge and are arranged in such tight rows, in particular rows which are angle-offset with respect to one another, that no through-flow passages in the radial direction remain at the distributor wall.

6. Solid-bowl screw centrifuge according to Claim 5, **characterized in that** the angles (α) preferably between the sheet-metal strips (127) and the centre axis A decrease with an increasing radius of the distributor (15) or at an increasing distance from the drum axis.

7. Solid-bowl screw centrifuge according to one of Claims 4 to 6, **characterized in that** the sheet-metal strips (127) form a labyrinth with respect to the centrifuging space.

8. Solid-bowl screw centrifuge according to Claim 2, **characterized in that** the studs (27) have a contour which narrows or widens from the wall of the distributor (15) or is circular or spherical or is constant in diameter.

9. Solid-bowl screw centrifuge according to Claim 2 or 8, **characterized in that** the studs (27) are formed integrally with the wall (15a) or the metal sheet (29).

10. Solid-bowl screw centrifuge according to Claim 9, **characterized in that** the studs (27) are welded into bores in the metal sheet (29) or the wall (15a).

11. Solid-bowl screw centrifuge according to one of Claims 2 or 8 to 10, **characterized in that** the height of the studs (27) substantially perpendicular to the wall (15a) is such that at a maximum throughput of material (S) to be centrifuged, the liquid level at the wall (15a) is lower than the height of the studs.

12. Solid-bowl screw centrifuge according to one of the preceding Claims 2 or 8 to 11, **characterized in that** the diameter and/or spacing of the studs (27) decreases in the radially outward direction.

13. Solid-bowl screw centrifuge according to one of the preceding Claims 2 or 8 to 12, **characterized in that** the diameter and/or the spacing of the studs (27) is constant in the radially outward direction.

14. Solid-bowl screw centrifuge according to one of the preceding claims, **characterized in that** the wall (15a) provided with the projections or the metal sheet (29) on the wall together with projections extend over the circumferential wall of the screw body into the centrifuging space (19).

15. Solid-bowl screw centrifuge according to one of the preceding claims, **characterized in that** the projections (27) are formed at least in the outer radial region of the distributor (15).

16. Solid-bowl screw centrifuge according to one of the preceding claims, **characterized in that** the surface structure with the projections (27) covers at least 40% of the area of the wall (15a).

17. Solid-bowl screw centrifuge according to one of the preceding claims, **characterized in that** a plurality of layers, located above one another, of metal sheets provided with the projections are arranged in the distributor (15) on the at least one wall (15a), so that the flow of material to be centrifuged flowing through the distributor is divided into a number of parts.

18. Solid-bowl screw centrifuge according to one of the preceding claims, **characterized in that** the projections (27) and/or the metal sheet which receives the projections consist of steel, cast iron or plastic or rubber.

19. Solid-bowl screw centrifuge which includes:
- a rotating drum (21), which surrounds a centrifuging space (19) with a screw (1) which likewise rotates,
- a distributor (15) which is preferably designed as a tube, for introducing material (S) which is to be centrifuged into the centrifuging space (19), which distributor is oriented at an angle, in particular perpendicular, to the centre axis (A) of the screw (1),
- the material to be centrifuged being passed through an axially extending feed tube (13) into the distributor (15), **characterized in that**
- at least one wall (15a) of the distributor is provided with a staircase-like surface structure - stepped construction (427) - extending in the circumferential direction.

20. Solid-bowl screw centrifuge according to Claim 19, **characterized in that** the stepped construction (427) comprises a plurality of metal sheets (428) which lie on top of/against one another in the circumferential direction.

21. Solid-bowl screw centrifuge according to Claim 19, **characterized in that** the stepped construction (427) comprises a single-piece metal or plastic body.

22. Solid-bowl screw centrifuge according to Claim 20, **characterized in that** the metal sheets (428) have an angular cross section and each comprise a section (428a) running substantially parallel to the distributor wall and a section (428b) at an angle with respect thereto.

23. Solid-bowl screw centrifuge according to one of the preceding Claims 20 or 22, **characterized in that** the section (428a) of the first metal sheet (428) which runs substantially parallel to the distributor wall has been placed directly onto the distributor wall, and **in that** the sections of the following metal sheets (428) which run parallel to the distributor wall (428a) are each arranged on the rear sides of the angled sections (428b) of the preceding metal sheets, so that a swirl space is formed between the successive metal sheets (428).

24. Solid-bowl screw centrifuge according to one of the preceding Claims 19-23, **characterized in that** the stepped construction is designed in such a manner that the section (429a) of each step (429) which runs substantially parallel to the distributor wall in each case adjoins the end of the angled section (429b) of the preceding step.

25. Solid-bowl screw centrifuge according to one of the preceding Claims 19-24, **characterized in that** the individual steps (430) are formed by rows of grooves (432) which run substantially parallel to the drum axis and preferably have an angled cross section.

26. Solid-bowl screw centrifuge according to one of the preceding Claims 19 to 25, **characterized in that** the sections (432a) of the rows of grooves (432) which in each case run substantially parallel to the distributor wall lie substantially in one plane.

## Revendications

1. Essoreuse à vis sans fin à bol plein, qui comprend ce qui suit :
a) un tambour rotatif (21) qui contient une zone centrifuge (19) avec une vis sans fin (1) également en rotation ;
b) un distributeur (15) réalisé de préférence en tant que tuyau pour l'amenée d'un produit à centrifuger (S) dans la zone centrifuge (19), qui est orienté de manière angulaire, en particulier perpendiculaire, par rapport à l'axe central (A) de la vis sans fin (1), le produit à centrifuger étant conduit dans le distributeur (15) par le biais d'un tuyau d'arrivée (13) s'étendant en direction axiale ;
c) au moins une paroi (15a) du distributeur étant munie d'une structure de surface constituée de saillies (27) ;
**caractérisée en ce que** :
d) au moins une paroi (15a) du distributeur est munie d'au moins deux rangées de saillies (27) décalées l'une par rapport à l'autre en direction radiale ou davantage, les saillies (27) des rangées étant décalées l'une par rapport à l'autre en direction axiale de telle sorte que sensiblement aucun canal de circulation radial et/ou s'étendant sensiblement dans la direction de la force centrifuge n'est formé sur la paroi (15a).

2. Essoreuse à vis sans fin à bol plein selon la revendication 1, **caractérisée en ce que** les saillies sont réalisées en tant que boutons (27) à section de forme circulaire, en forme de losange ou en forme de polygone quelconque.

3. Essoreuse à vis sans fin à bol plein selon la revendication 1, **caractérisée en ce que** les saillies (227) présentent une forme de méandres.

4. Essoreuse à vis sans fin à bol plein selon la revendication 1, **caractérisée en ce que** les saillies (127) sont réalisées en tant que rubans de tôle et/ou sont fabriquées par soudage, par fraisage ou par un procédé similaire.

5. Essoreuse à vis sans fin à bol plein selon la revendication 4, **caractérisée en ce que** les rubans de tôle (127) sont orientés chacun de façon angulaire, de préférence à 30°, par rapport à l'axe central A de l'essoreuse et sont alignés l'un après l'autre de façon étanche, en particulier dans des rangées décalées dans l'angle l'une par rapport à l'autre, de telle sorte qu'aucun canal de passage ne subsiste dans la direction radiale sur la paroi du distributeur.

6. Essoreuse à vis sans fin à bol plein selon la revendication 5, **caractérisée en ce que** les angles (α) diminuent de préférence entre les rubans de tôle (127) et l'axe central A à mesure du rayon croissant du distributeur (15) et/ou à mesure de la distance croissante par rapport à l'axe du tambour.

7. Essoreuse à vis sans fin à bol plein selon l'une quelconque des revendications 4 à 6, **caractérisée en ce que** les rubans de tôle (127) forment un labyrinthe vers la zone centrifuge.

8. Essoreuse à vis sans fin à bol plein selon la revendication 2, **caractérisée en ce que** les boutons (27) présentent un profil se rétrécissant ou s'élargissant ou de forme circulaire ou sphérique ou d'un diamètre constant à partir de la paroi du distributeur (15).

9. Essoreuse à vis sans fin à bol plein selon l'une quelconque des revendications 2 ou 8, **caractérisée en ce que** les boutons (27) sont réalisés d'une seule pièce avec la paroi (15a) ou la tôle (29).

10. Essoreuse à vis sans fin à bol plein selon la revendication 9, **caractérisée en ce que** les boutons (27) sont soudés dans des alésages de la tôle (29) ou de la paroi (15a).

11. Essoreuse à vis sans fin à bol plein selon l'une quelconque des revendications 2 ou 8 à 10, **caractérisée en ce que** les boutons (27) présentent une telle hauteur sensiblement perpendiculairement à la paroi (15a) que, au débit maximal de produit à centrifuger (S), le niveau de liquide sur la paroi (1 5a) est inférieur à la hauteur des boutons.

12. Essoreuse à vis sans fin à bol plein selon l'une quelconque des revendications 2 ou 8 à 11, **caractérisée en ce que** le diamètre et/ou la distance des boutons (27) diminuent en direction radiale vers l'extérieur.

13. Essoreuse à vis sans fin à bol plein selon l'une quelconque des revendications 2 ou 8 à 12, **caractérisée en ce que** le diamètre et/ou la distance des boutons (27) sont constants en direction radiale vers l'extérieur.

14. Essoreuse à vis sans fin à bol plein selon l'une quelconque des revendications précédentes, **caractérisée en ce que** la paroi (15a) ou la tôle (29) munie des saillies s'étend sur la paroi avec des saillies sur la paroi périphérique du corps de la vis sans fin à l'intérieur de la zone centrifuge (19).

15. Essoreuse à vis sans fin à bol plein selon l'une quelconque des revendications précédentes, **caractérisée en ce que** les saillies (27) sont réalisées au moins dans la zone radiale extérieur du distributeur (15).

16. Essoreuse à vis sans fin à bol plein selon l'une quelconque des revendications précédentes, **caractérisée en ce que** la structure de surface avec les saillies (27) recouvre au moins 40 % de la superficie de la paroi (15a).

17. Essoreuse à vis sans fin à bol plein selon l'une quelconque des revendications précédentes, **caractérisée en ce que** plusieurs épaisseurs superposées l'une à l'autre de tôles munies des saillies sont agencées dans le distributeur (15) sur la paroi (15a) au moins au nombre d'un, de telle sorte que le flux de produit à centrifuger traversant le distributeur est divisé en plusieurs parties.

18. Essoreuse à vis sans fin à bol plein selon l'une quelconque des revendications précédentes, **caractérisée en ce que** les saillies (27) et/ou la tôle recevant les saillies sont constituées d'acier, de fonte ou d'un matériau synthétique ou de caoutchouc.

19. Essoreuse à vis sans fin à bol plein, qui comprend ce qui suit :
- un tambour rotatif (21) qui contient une zone centrifuge (19) avec une vis sans fin (1) également en rotation ;
- un distributeur (15) réalisé de préférence en tant que tuyau pour l'amenée d'un produit à centrifuger (S) dans la zone centrifuge (19), qui est orienté de manière angulaire, en particulier perpendiculaire, par rapport à l'axe central (A) de la vis sans fin (1) ;
- où le produit à centrifuger est conduit dans le distributeur (15) par le biais d'un tuyau d'arrivée (13) s'étendant en direction axiale ;
**caractérisée en ce que** :
- au moins une paroi (15a) du distributeur est munie d'au moins une structure de surface similaire à un escalier s'étendant dans la direction de la périphérie ou construction en escalier (427).

20. Essoreuse à vis sans fin à bol plein selon la revendication 19, **caractérisée en ce que** la construction en escalier (427) est constituée de plusieurs tôles (428) situées l'une au-dessus de l'autre dans la direction de la périphérie.

21. Essoreuse à vis sans fin à bol plein selon la revendication 19, **caractérisée en ce que** la construction en escalier (427) est constituée d'un corps en métal ou en un matériau synthétique d'une seule pièce.

22. Essoreuse à vis sans fin à bol plein selon la revendication 20, **caractérisée en ce que** les tôles (428) présentent une section angulaire et sont constituées chacune d'un segment s'étendant sensiblement parallèlement à la paroi du distributeur (428a) et d'un segment en position angulaire par rapport à celui-ci (428b).

23. Essoreuse à vis sans fin à bol plein selon l'une quelconque des revendications 20 ou 22, **caractérisée en ce que** le segment s'étendant sensiblement parallèlement à la paroi du distributeur (428a) de la première tôle (428) est monté directement sur la paroi du distributeur et **en ce que** les segments s'étendant parallèlement à la paroi du distributeur (428a) des tôles suivantes (428) sont agencés chacun sur les côtés arrières des segments angulaires (428b) des tôles précédentes de telle sorte qu'une zone de tourbillon apparaît entre les tôles successives (428).

24. Essoreuse à vis sans fin à bol plein selon l'une quelconque des revendications 19 à 23, **caractérisée en ce que** la construction en escalier est conçue de telle sorte que le segment s'étendant sensiblement parallèlement à la paroi du distributeur (429a) de chaque marche (429) se raccorde à chaque fois à l'extrémité du segment angulaire (429b) de la marche précédente.

25. Essoreuse à vis sans fin à bol plein selon l'une quelconque des revendications 19 à 24, **caractérisée en ce que** les marches individuelles (430) sont réalisées au moyen de rangées de rainures s'étendant sensiblement parallèlement à l'axe du tambour (432), qui présentent de préférence une section angulaire.

26. Essoreuse à vis sans fin à bol plein selon l'une quelconque des revendications 19 à 25, **caractérisée en ce que** les segments s'étendant chacun sensiblement parallèlement à la paroi du distributeur (432a) des rangées de rainures (432) se situent sensiblement dans un plan.
